# EUROPÄISCHE PATENTSCHRIFT

(11) **EP 0 354 333 B1**
(45) Veröffentlichungstag und Bekanntmachung des Hinweises auf die Patenterteilung: **08.09.1993**
(21) Anmeldenummer: 89111731.9
(22) Anmeldetag: 28.06.1989
(51) Int. Cl.: E01F 9/08, E01F 9/06

(54) **Lösbares Nagelband für Strassenmarkierungen**
Traffic button topped detachable tape for road marking
Ruban décollable coiffé de plots indicateurs pour le balisage routier

(30) Priorität: 28.07.1988 DE 8809631 U
(43) Veröffentlichungstag der Anmeldung: 14.02.1990
(73) Patentinhaber: Silbernagel, Hermann, D-68169 Mannheim (DE)
(72) Erfinder: Silbernagel, Hermann, D-68169 Mannheim (DE)
(74) Vertreter: Ratzel, Gerhard, Dr.

(56) Entgegenhaltungen:
- EP-A- 0 037 211
- EP-A- 0 162 229
- DE-A- 2 749 747
- DE-A- 3 607 866
- DE-U- 8 310 200
- DE-U- 8 809 631

## Beschreibung

Die Erfindung betrifft ein lösbares Nagelband für Straßenmarkierungen.

Fahrbahnmarkierungen,insbesondere Markierungsnägel, werden in Baustellenbereichen auf die Fahrbahn aufgebracht; siche z.B. DE-A-2 749 747. Solche Fahrbahnmarkierungen helfen den Verkehr zu ordnen und sicher zu führen. Die Montage und Demontage solcher Markierungsnägel ist herkömmlich sehr zeitaufwendig.

Insbesondere bei der Entfernung der Markierungsnägel hat sich gezeigt, daß Klebereste auf der Fahrbahn bleiben.

Der Erfindung liegt daher die Aufgabe zugrunde, ein lösbares Nagelband für Straßenmarkierungen bereitzustellen, auf den sich die Markierungsnägel in vorschriftsmäßigen Abständen befinden und somit praktisch als "Meterware" bereitgestellt werden kann, wobei die Markierungsnägel auf der Trägerfolie festhaftend angeordnet sind und die Trägerfolie eine lösbare Klebeschicht zur Haftung auf der Fahrbahndecke aufweist.

Dies wird erfindungsgemäß dadurch gelöst, daß das lösbare Nagelband für Straßenmarkierungen dadurch gekennzeichnet ist, daß die kalottenförmigen Markierungsnägel auf einer Farbig markierten Trägerfolie angeordnet sind, wobei die Markierungsnägel auf ihrer Unterseite eine festhaftende Klebeschicht und die Trägerfolie auf ihrer Unterseite eine lösbare Klebeschicht aufweisen.

Anhand den beigefügten Zeichnungen, die jeweils ein besonderes bevorzugtes Ausführungsbeispiel der Erfindung zeigen, werden diese nun näher erläutert.

Dabei zeigen:
Figur 1
   eine Seitenansicht des erfindungsgemäßen Nagelbandes mit kalottenförmigen Markierungsnagel.
Figur 2 und 3
   jeweils ein Ausführungsbeispiel von Anordnungen der Markierungsnägel auf Längsmarkierungen, wie sie in den Richtlinien für Markierungen von Straßen (RNS) zuzuordnen sind.

Figur 1 zeigt eine Ansicht des erfindungsgemäßen Nagelbandes mit einem Markierungsnagel.

Der Markierungsnagel 1 ist vorzugsweise kalottenförmig ausgebildet und auf einer Trägerfolie 2 angeordnet. Hierbei weist der Markierungsnagel 1 eine Klebeschicht 3, vorzugsweise auf Kunstkautschukbasis auf. Mit dieser Klebeschicht wird eine festhaftende Verbindung zwischen Markierungsnagel 1 und Trägerfolie 2 geschaffen, die den geltenden Vorschriften im Straßenverkehrssicherungswesen entspricht.

Das heißt, durch Überfahren von Fahrzeugen können sich die Markierungsnägel 1 nicht von der Fahrbahn, bzw. von der Folie lösen.

Die Trägerfolie 2 weise wiederum eine Klebeschicht 4 auf die aus einem lösbaren Medium besteht.

Es ist somit möglich, die Markierungsnägel als Meterware bereitzustellen und von einer Trommel abzuspulen und auf die Fahrbahn aufzubringen.

Ein besonderer Vorteil der Erfindung besteht darin, daß nicht nur die Markierungsnägel reflektierende Eigenschaften in Farbgebung oder in Form von Katzenaugen aufweisen können, sondern auch die Folie entsprechende Signalfarbenbehandlungen aufweisen können. So ist es möglich, die Folie mit einer im Baustellenbereich bewährten gelben, reflektierenden Schicht zu versehen, wobei die Oberseite der Trägerfolie glatt, gewellt, aufgerauht usw. sein kann.

Das Entfernen der Markierungsnägel geschieht ebenso problemlos und rationell, wie die Montage. Die Folie kann ohne Zerstörung von der Fahrbahn abgezogen werden, wobei keine störende Klebstoffreste mehr auf der Fahrbahn verbleiben.

Die Figuren 2 und 3 zeigen weitere Ausführungsbeispiele, wie z. B. die Markierungsnägel auf der Trägerfolie, die als Längsmarkierung verwendet wird, aufgebracht sein können.

Gemäß den Richtlinien für die Markierung von Straßen (RNS) kennt man z. B. Fahrbahnbegrenzung und Sonderstreifenbegrenzungen, die mit einem unterbrochenen Breitstrich oder durchgehenden Schmalstrich gekennzeichnet wird..

Ein solches Markierungszeichen ist in Figur 2 dargestellt, wobei der durchgehende Schmalstrich durch die Trägerfolie 2 gebildet wird und in bestimmten Abständen die Markierungsnägel 1 auf der Trägerfolie angeordnet sind.

Figur 3 zeigt zum Beispiel eine Warnlinie, die als unterbrochener Breitstrich ausgebildet ist. Auch in diesem Falle ist es möglich, den unterbrochenen Breitstrich durch die durchgehende Trägerfolie 2 zu bilden. Hierbei ist dann in der Sektion 2 die Trägerfolie farbig markiert und in der Sektion 2 a mit einer nichtreflektierenden, der Fahrbahnfarbe angepassten grau oder schwarzen Farbe versehen. Die Markierungsnägel 1 sind wiederum in geeigneter Weise auf der Trägerfolie 2 angeordnet.

Mit der vorliegenden Erfindung wird ein Nagelband für Straßenmarkierungen bereitgestellt, das eine rationelle Verlegung, sowie Entfernung, ohne Rückstände ermöglicht.

Die Anzahl der auf dem erfindungsgemäßen lösbaren Nagelband angeordneten Markierungsnägel ist beliebig.

## Patentansprüche

1. Lösbares Nagelband für Straßenmarkierungen,
dadurch gekennzeichnet,
daß die kalottenförmigen Markierungsnägel (1) mit einer farbig markierten Trägerfolie (2), voneinander wahlweise beabstandet dauerhaft durch eine Klebeschicht (3) verbunden sind, wobei die Trägerfolie (2) auf ihrer Unterseite eine lösbare Klebeschicht (4) aufweist.

## Claims

1. Removable road-marking nail belt,
characterized in that the cup-shaped marking nails (1) are durable interconnected through a colour -marked supporting foil (2) by an adhesive film (3), while the spaces between said marking nails (1) are variable, said supporting foil (2) having a removable adhesive film (4) at its bottom surface.

## Revendications

1. Bande à clous amovible pour signalisations routiéres, caractérisée en ce que les clous de signalisation (1) sous forme de calotte sont assemlés, d'une manière durable à l'aide d'un enduit adhésif (3) sur une feuille porteuse (2) à marques colorées l'éspacement entre les clous étant variable et la feuille porteuse (2) présentant, sur sa face inférieure , un enduit adhésif (4) amovible.
